# EUROPÄISCHE PATENTANMELDUNG

(11) **EP 1 284 548 A2**
(43) Veröffentlichungstag der Anmeldung: **19.02.2003**
(21) Anmeldenummer: 02018060.0
(22) Anmeldetag: 13.08.2002
(51) Int. Cl.: H04H 1/00

(54) **Verfahren und Vorrichtung zur Verarbeitung von in Rahmen empfangenen Daten**

(30) Priorität: 14.08.2001 DE 10139856
(71) Anmelder: ROBERT BOSCH GMBH, 70442 Stuttgart (DE)
(72) Erfinder: Spreitz, Gerald, 30880 Laatzen (DE)

(57) **Zusammenfassung**

Es wird ein Verfahren bzw. eine Vorrichtung zur Verarbeitung von in Rahmen empfangenen Daten vorgeschlagen, wobei der Nutzdatenbereich des Rahmens in Kanäle aufgeteilt wird und jedem Kanal Daten zugeordnet werden, wobei die Zuordnung über Zeiger gelingt.

Damit ist es möglich, in einem Speicher eine dynamische Zuordnung der Daten zu einem Kanal zu erreichen. Die Daten können insbesondere über digitale Rundfunksignale empfangen werden.

## Beschreibung

### Stand der Technik

Die Erfindung geht aus von einem Verfahren bzw. einer Vorrichtung zur Verarbeitung von in Rahmen empfangenen Daten nach der Gattung der unabhängigen Patentansprüche.

Aus der US-Patentschrift US-5,862,189 ist es bereits bekannt, beim Empfang von DAB-Daten (Digital Audio Broadcasting-Daten) im Empfänger einen Speicher für das Entwürfeln und Puffern der empfangenen Daten zu verwenden.

### Vorteile der Erfindung

Das erfindungsgemäße Verfahren bzw. die erfindungsgemäße Vorrichtung zur Verarbeitung von in Rahmen empfangenen Daten mit den Merkmalen der unabhängigen Patentansprüche haben demgegenüber den Vorteil, dass eine dynamische Veränderung von Kanälen in einem Rahmen möglich ist, wobei nur ein einziger Speicher verwendet wird. Dies wird durch die Verwendung von Zeigern erreicht, die auf die einzelnen Daten im Speicher weisen. Damit bestimmt die Verwaltung der Zeiger, wie die Daten den einzelnen Kanälen zugeordnet werden. Damit wird es vermieden, dass für jeden Kanal ein Speicher zur Verfügung gestellt werden muss. Es wird also erheblich an Aufwand eingespart.

Insbesondere bei DAB ist es damit möglich, mit einem Speicher für Subchannels eines DAB-Ensembles auszukommen. Der Speicherbedarf lässt sich damit an die gewünschte Datenrate der einzelnen Subchannels anpassen, um spezielle Anwendungen zu ermöglichen, die nicht die volle Datenrate eines DAB-Signals benötigen, aber mehr als einen Subchannel empfangen. Beispielsweise zeigt dabei ein Zeiger auf eine Dateneinheit von 64 Bit, die als Capacity Unit bezeichnet wird. Es ist möglich, dass der Zeiger auf eine größere oder kleinere Dateneinheit weist. Weiterhin sind die Zeiger in einer Tabelle angeordnet, die die Beziehungen zwischen den Zeigern und den Subchannels wiedergibt. Sowohl die Zeiger als auch die Tabelle können im gleichen Speicher wie die in den Rahmen empfangenen Daten abgelegt werden.

Durch die in den abhängigen Ansprüchen aufgeführten Maßnahmen und Weiterbildungen sind vorteilhafte Verbesserungen des Verfahrens bzw. der Vorrichtung zur Datenverarbeitung von in Rahmen empfangenen Daten möglich.

Besonders vorteilhaft ist, dass der wenigstens eine Kanal in Abhängigkeit von der Zeit eine neue Datenrate und damit eine entsprechend neue Anzahl von Zeigern zugeordnet bekommt. Damit wird es möglich, dass, wenn jetzt ein Subchannel eine höhere Datenrate bekommt, ihm entsprechend mehr Zeiger zugeordnet werden, um die dementsprechend größere Menge an Daten entsprechend zu verwalten. Die Daten können dabei an der gleichen Stelle im Speicher verbleiben - die Zuordnung gelingt allein durch die Zeiger, die in einer Tabelle auf dem Speicher abgelegt sind. Im Speicher ist weiterhin abgelegt, welche Zeiger zu welchem Subchannel (also Kanal) gehören.

Dabei ist es von Vorteil, dass, wenn eine maximale Anzahl von Zeigern vorgegeben wird und diese maximale Anzahl von Zeigern bereits vergeben wurde, dann für die folgenden Daten keine neuen Zeiger mehr vergeben werden und eine Verarbeitung dieser Daten unterbleibt. Damit werden die verfügbaren Ressourcen optimal ausgenutzt.

Darüber hinaus ist es von Vorteil, dass der Nutzdatenbereich bei DAB der Main Service Channel ist, in dem die einzelnen Subchannels je nach Anforderung mit Zeigern für die in diesen Kanälen empfangenen Daten versorgt werden. Der dabei verwendete Speicher ist weiterhin vorteilhafterweise als der Interleaver-Speicher ausgebildet, der also auch beim Entwürfeln der empfangenen Daten genutzt wird. Dabei können die Zeiger vorteilhafterweise verwendet werden, die auf die verwürfelten Dateneinheiten weisen.

Schließlich ist es auch von Vorteil, dass die Verarbeitung der Daten hier die Dekodierung der Daten ist, also bei DAB bspw. die Audio- oder Video-Dekodierung.

### Zeichnung

Ausführungsbeispiele der Erfindung sind in der Zeichnung dargestellt und werden in der nachfolgenden Beschreibung näher erläutert. Es zeigt
- Figur 1: ein Blockschaltbild der erfindungsgemäßen Vorrichtung;
- Figur 2: ein Flussdiagramm des erfindungsgemäßen Verfahrens;
- Figur 3: eine Zuordnung der Daten zum Speicher mittels Zeigern;
- Figur 4: eine Zeigertabelle nach der Rekonfiguration und
- Figur 5: eine Zeigertabelle für einen reduzierten Speicher.

### Beschreibung

Das DAB-System überträgt Daten im Fast Information Channel und im Main Service Channel. Der Fast Information Channel überträgt die Struktur des Ensembles, während im Main Service Channel die eigentlichen Nutzdaten übertragen werden. Die kleinste Datenmenge, in die der Main Service Channel strukturiert wird, ist eine Capacity Unit, die 64 Bit entspricht. Innerhalb eines Rahmens können 864 Capacity Units, also 55.296 Bit, übertragen werden. Dies geschieht innerhalb von 24 ms. Den Capacity Units werden bis zu 64 Subchannels zugeordnet, die also jeweils eine Kapazität von 1 bis 864 Capacity Units aufweisen können. Bei 0 Capacity Units existiert der Subchannel nicht.

Es ist vorgesehen, dass die Subchannels ihre Kapazität ändern können, d. h. die Anzahl der einem Subchannel zugeordneten Capacity Units (also die Menge der Daten) variiert. Es ist weiterhin vorgesehen, dass der Beginn eines Subchannel der gleichen Adresse im Speicher zugeordnet wird, auch wenn sich seine Position im Rahmen ändert. Diese Änderung kann beispielsweise durch eine Neuanpassung der Datenraten erfolgen. Eine Möglichkeit, dies sicherzustellen, ist es, jedem Subchannel seinen eigenen Speicher zur Verfügung zu stellen. Dieser muss dann die maximal mögliche Größe aufweisen, obwohl diese selten ausgenutzt wird.

Erfindungsgemäß ist es nun möglich, mit einem Speicher für alle Subchannels eines DAB-Ensembles auszukommen. Mit einer weiteren Verbesserung lässt sich der Speicherbedarf an die gewünschte Datenrate anpassen, um spezielle Applikationen zu ermöglichen, die nicht die volle Datenrate eines DAB-Signals benötigen, aber mehr als einen Subchannel empfangen.

Jeder Capacity Unit wird ein Zeiger zugeordnet, der auf den Bereich des Speichers zeigt, der die Daten dieser Capacity Unit enthält. Für einen DAB-Zeit-Interleaver benötigt man typischerweise 256 Byte für jede Capacity Unit. Das Verfahren der Capacity Unit-Zeiger sieht vor, dass die Zeigertabelle bei einer Rekonfiguration in der Form umsortiert wird, so dass die geforderte Bedingung eingehalten wird. Dies geschieht in zwei Schritten: Im ersten Schritt werden alle Subchannels, die nach der Rekonfiguration erhalten bleiben, ihre Zeiger wieder zugeordnet. Wenn der Subchannel seine Position im Rahmen geändert hat, stehen diese Zeiger an einer anderen Stelle in der Zeigertabelle, sie zeigen aber natürlich immer noch auf die gleiche Speicherstelle. Dies erfolgt bis zu der Kapazität entsprechend der Anzahl der Capacity Units, die nach der Rekonfiguration dieser Subchannels vorhanden ist. Alle anderen Zeiger der Tabelle werden in beliebiger Reihenfolge der neuen Tabelle zugeordnet. Dies ist möglich, weil die Informationen in den größer gewordenen Teilen der Subchannels bzw. in ganz neuen Subchannels noch keinen Bezug zu den schon im Speicher befindlichen Daten aufweisen.

Wenn nur ein begrenzter Speicher zur Verfügung steht, aber trotzdem eine dynamische Rekonfiguration von mehr als einem Subchannel durchgeführt werden soll, müssen die Werte der Zeiger auf diesen Speicherbereich limitiert werden. Die Capacity Unit-Zeigertabelle wird mit Zeigern auf den begrenzten Speicherbereich initialisiert, also von 0 bis zur maximalen Anzahl von dekodierbaren Capacity Units, bspw. von 0 bis 383. Die weiteren Einträge in der Zeigertabelle werden auf einen festen Wert gesetzt, z. B. 384. Man beginnt mit einem Zustand, im dem kein Subchannel dekodiert wird. Dem ersten Subchannel werden nun Zeiger aus dem Reservoir zugeordnet, die kleiner als die maximale Anzahl der Zeiger sind. Kommt ein weiterer Subchannel hinzu, bekommt er ebenso entsprechende Zeiger zugeordnet. Dies wird solange durchgeführt, solange noch eine ausreichende Anzahl an Zeigern vorhanden ist. Anderenfalls wird der Subchannel nicht dekodiert.

Findet eine Rekonfiguration statt, wird eine neue Zeigertabelle erzeugt. Hierzu sind jetzt vier Schritte notwendig. Falls die Gesamtkapazität überschritten wird, muss die Dekodierung einiger Subchannels abgebrochen werden.

Im ersten Schritt werden allen verbleibenden Subchannels ihre bisherigen Zeiger, aber an der neuen Startposition, zugeordnet. Im zweiten Schritt werden den größer gewordenen Teilen gültige Pointer zugeordnet. In einem dritten Schritt werden in einem neuen Durchlauf allen neuen Subchannels gültige Zeiger zugeordnet. Im vierten Schritt wird die neue Zeigertabelle mit den restlichen gültigen und allen ungültigen Zeigern aufgefüllt.

Figur 1 zeigt als Blockschaltbild die erfindungsgemäße Vorrichtung. Die erfindungsgemäße Vorrichtung wird hier als ein DAB-Rundfunkempfänger dargestellt. Es ist jedoch möglich, dass es sich auch um ein Mobilfunkgerät oder um ein Gerät wie eine Kabelempfangsbox oder ein Modem handelt. Die erfindungsgemäße Vorrichtung ist damit für beliebige Anwendungen einsetzbar.

Eine Antenne 1 ist an einen Eingang eines Hochfrequenzempfängers 2 angeschlossen. Ein Datenausgang des Hochfrequenzempfängers 2 ist an einen ersten Dateneingang eines Prozessors 3 angeschlossen. Über einen zweiten Dateneingang ist der Prozessor 3 mit einer Signalverarbeitung 10 verbunden an die wiederum eine Eingabevorrichtung 11 angeschlossen ist. Über einen Datenein-/ausgang ist der Prozessor 3 mit einem Speicher 4 verbunden. Über einen ersten Datenausgang ist der Prozessor 3 mit einem Audioverstärker 5 verbunden, der einen Lautsprecher 6 treibt. Alternativ können mehr als ein Lautsprecher eingesetzt werden. Am zweiten Datenausgang ist der Prozessor 3 mit einer Signalverarbeitung 7 verbunden, die eine Anzeige 8 mit einem Anzeigefeld 9 ansteuert. Hier wird eine LCD als die Anzeige 8 eingesetzt. Es sind jedoch weitere Displaytechniken verwendbar.

Digitale Rundfunksignale werden mittels der Antenne 1 empfangen und im Hochfrequenzempfänger 2 verstärkt, gemischt und gefiltert. Weiterhin erfolgt im Hochfrequenzempfänger 2 eine Digitalisierung der empfangenen Daten. Diese Digitalisierung kann auch in einem eigenen Funktionblock oder im Prozessor 3 durchgeführt werden.

Der Prozessor 3 untersucht die empfangenen Daten und speichert sie im Speicher 4 ab, um sie dann nacheinander zu dekodieren. Die Kanalkodierung kann bereits von einem dem Hochfrequenzempfänger 2 zugeordnetem Baustein durchgeführt werden. Hier ist die Quellendekodierung gemeint. Auch eine Entwürfelung wird hier durchgeführt, die man im allgemeinen als Deinterleaving bezeichnet und durch die Daten wieder in die richtige Reihenfolge versetzt werden. Die Verwürfelung wird sendeseitig durchgeführt, um die Auswirkungen von Burstfehlern zu minimieren. Zur Entwürfelung wird der Speicher 4 unter Zuhilfenahme der erfindungsgemäßen Zeiger verwendet.

Eine weitere Alternative ist eine Speicherung der Daten auf einer Festplatte, einer Speicherkarte oder die Weiterverarbeitung bei einem Navigationsgerät.

Die Nutzdaten werden dann entweder mit dem Lautsprecher 6 akustisch wiedergegeben oder auf der Anzeige 8 mittels des Anzeigenfelds 9 dargestellt. Über die Eingabevorrichtung 11 bedient ein Benutzer den erfindungsgemäßen Rundfunkempfänger. Diese Eingaben, die vom Prozessor 4 verarbeitet werden, bestimmen letztlich die Subchannels, die hier ausgewertet werden.

In Figur 2 ist als ein Flussdiagramm dargestellt, wie das erfindungsgemäße Verfahren zur Verarbeitung von in einem Rahmen empfangenen Daten abläuft. In Verfahrensschritt 12 werden die Daten mittels der Antenne 1 und des Hochfrequenzempfängers 2 empfangen. Der Prozessor 3 führt dann in Verfahrensschritt 13 anhand der Daten im Fast Information Channel eine Kanalzuweisung für den Nutzdatenbereich, also den Main Service Channel, durch. Den einzelnen Kanälen wird dann in Verfahrensschritt 14 entsprechend ihrer Datenrate eine Anzahl von Zeigern zugeordnet, die in einer Tabelle abgelegt werden. Sowohl die empfangenen Daten, die nun vom Prozessor 3 verarbeitet werden als auch die Zeiger und ihre Tabelle sind im Speicher 4 bevorratet.

In Verfahrensschritt 15 wird anhand dieser Zuordnung dann die Datenverarbeitung, also hier die Dekodierung und Entwürfelung, durchgeführt. Dieses Verfahren läuft laufend ab.

Figur 3 zeigt nun schematisch, wie eine Zeigertabelle für die einzelnen Subchannels, also Kanäle, erzeugt wird. Oben ist ein DAB-Rahmen, in der Mitte die Zeigertabelle und unten die Speichersegmente des Speichers 4 dargestellt. Ein DAB-Rahmen weist ein Nullsymbol zur groben Synchronisation, ein TFPR-Symbol zur Feinsynchronisation, den FIC (Fast Information Channel) und den Nutzdatenbereich 18 und 19 (Main Service Channel) mit den einzelnen Subchannels auf. Hier sind Subchannels von 0 bis 63 im Feld 19 angegeben. Den einzelnen Subchannels sind Daten zugeordnet, also hier den Capacity Units, wie es im Feld 18 dargestellt ist.

Subchannel 0 weist hier im DAB-Rahmen die Capacity Units 0, 1 und 2 auf. Dies wird im Feld 18 angezeigt. D.h. der Subchannel 0 weist eine Datenkapazität von 192 Bit auf. Im Feld 19 werden die einzelnen Subchannels dargestellt. Der Capacity Unit 2 ist, wie in der Zeigertabelle 17 angezeigt, der Zeiger 12 zugeordnet. Dieser Zeiger 12 zeigt in Speicher 4 auf die dort abgelegten Daten. Der Capacity Unit 1 ist hier der Zeiger 863 zugeordnet, wobei dieses Datum ganz am Ende des Speichers abgelegt ist. Der Capacity Unit 0 ist der Zeiger 412 zugeordnet, der also ungefähr in der Mitte des Speichers 4 angeordnet ist. Die Verteilung erfolgt durch die erwähnten Rekonfigurationen der Kanäle. Das De-Interleaving erfolgt immer innerhalb einer Capacity Unit. Den 64 Bit der Capacity Unit stehen dafür typischerweise 256 Byte im Speicher zur Verfügung.

Figur 4 zeigt nun eine neue Situation: Es kommt zu einer Rekonfiguration der Subchannels, also der Kanäle. Die den Subchannels zugeordneten Capacity Units werden für einige Subchannels bezüglich ihrer Zahl verändert. Die Tabelle 22 für die Zeiger muss nun neu zugeordnet werden, wobei jedoch die einzelnen Zeiger der Subchannels soweit erhalten bleiben. Der Capacity Unit 3 wird hier jedoch der neue Zeiger 111 zugeordnet. Dem Subchannel 0 werden erneut die Capacity Units 0, 1 und 2 zugeordnet, die jedoch wiederum mit den gleichen Zeigern versehen werden. Dies ist im Feld 21 angezeigt. Im Feld 23 ist der relevante Teil der Zeigertabelle 22 angezeigt. Im Speicher 4 ist wiederum exemplarisch die Capacity Unit 2 angezeigt. Auf sie zeigt der Zeiger 12.

In Figur 5 ist dargestellt, wie die Zeigertabelle für einen reduzierten Speicher 4 verwaltet wird, dieser Speicher ist in seiner Größe derart begrenzt, so dass nicht alle Daten dekodiert werden können.

Der Subchannel 0 im Feld 24 mit seinen Capacity Units 0,1 und 2 im Feld 25 erhält die Zeiger 84 und 12 sowie weitere für die anderen Capacity Units. Dies ist in der Tabelle 26 angegeben. Jedoch ist hier aufgrund der begrenzten Größe des Speichers 4 nur eine maximale Anzahl von dekodierbaren Capacity Units möglich. Der Subchannel 63 bspw. erhält über den Zeiger 17 noch einen Speicherplatz, andere Subchannels jedoch nicht. Diesen wird der virtuelle maximale Zeiger zugeordnet, und die Capacity Units, die dazu gehören, können nicht dekodiert werden.

## Patentansprüche

1. Verfahren zur Verarbeitung von in Rahmen empfangenen Daten, wobei ein Nutzdatenbereich eines Rahmens in wenigstens einen Kanal aufgeteilt wird, wobei dem wenigstens einen Kanal in Abhängigkeit von seiner Datenrate eine Anzahl von Zeigern zugeordnet wird und wobei die Zeiger auf Speicheradressen weisen, bei denen die Daten abgelegt werden.

2. Verfahren nach Anspruch 1 **dadurch gekennzeichnet, dass** der wenigstens eine Kanal in Abhängigkeit von der Zeit eine neue Datenrate und damit eine neue Anzahl von Zeigern zugeordnet bekommt.

3. Verfahren nach Anspruch 1 oder 2, **dadurch gekennzeichnet, dass** eine maximale Anzahl von Zeigern vorgegeben wird, wobei Daten, für die kein Zeiger mehr zur Verfügung steht, nicht mehr verarbeitet werden.

4. Verfahren nach einem der vorhergehenden Ansprüche, **dadurch gekennzeichnet, dass** die Daten über digitale Rundfunksignale empfangen werden.

5. Verfahren nach einem der vorhergehenden Ansprüche, **dadurch gekennzeichnet, dass** der Nutzdatenbereich als Main Service Channel verwendet wird.

6. Vorrichtung zur Verarbeitung von in Rahmen empfangenen Daten, wobei die Vorrichtung eine Empfangsvorrichtung (1,2), einen Speicher (4) zur Aufnahme der empfangenen Daten und von auf die Daten weisenden Zeigern und einen Prozessor (3) zur Verarbeitung der Daten aufweist, wobei die Daten wenigstens einem Kanal eines Nutzdatenbereichs des Rahmens zugeordnet werden und der Prozessor (3) dem wenigstens einen Kanal eine Anzahl von Zeigern in Abhängigkeit von der Datenrate des Kanals zuweist.

7. Vorrichtung nach Anspruch 6, **dadurch gekennzeichnet, dass** der Speicher als Interleaver-Speicher ausgebildet ist.

8. Vorrichtung nach Anspruch 6 oder 7, **dadurch gekennzeichnet, dass** der Prozessor (3) Mittel zur Dekodierung der Daten aufweist.
